# FASCICULE DE BREVET EUROPEEN

(11) **EP 0 761 530 B1**
(45) Date de publication et mention de la délivrance du brevet: **12.01.2000**
(21) Numéro de dépôt: 96401768.5
(22) Date de dépôt: 12.08.1996
(51) Int. Cl.: B63B 7/06

(54) **Bateau à panneau de poupe plaint**
Boot mit faltbarem Heckspiegel
Boat with pliable transom panel

(30) Priorité: 05.09.1995 FR 9510378
(43) Date de publication de la demande: 12.03.1997
(73) Titulaire: Cittadini, Daniel, F-58130 Guérigny (FR)
(72) Inventeur: Cittadini, Daniel, F-58130 Guérigny (FR)
(74) Mandataire: Bonnetat, Christian

(56) Documents cités:
- US-A- 1 573 958
- US-A- 2 522 910
- US-A- 2 830 308
- US-A- 3 075 207
- US-A- 3 108 295
- US-A- 4 911 095

## Description

La présente invention concerne un bateau à coque pliante, par exemple du type barque, comportant un panneau de poupe transversal pliant, tel que connu de US-A-2830308.

On sait que, dans les bateaux de ce type, il est difficile, d'une part de protéger ledit panneau de poupe contre les détériorations et, d'autre part, de le rendre apte à assurer un appui à la poussée d'un moteur de propulsion qui y est fixé.

La présente invention a pour objet de résoudre ces difficultés.

A cet effet, selon la présente invention, le bateau à coque pliante comportant un panneau de poupe transversal pliant est remarquable en ce qu'il comporte un tableau de renfort rigide, de forme sensiblement semblable à celle dudit panneau de poupe en position déployée et susceptible d'être rapporté, depuis l'extérieur de ladite coque, sur ledit panneau de poupe déployé et d'être fixé à la poupe du bateau de façon amovible, afin de protéger ledit panneau de poupe en position déployée et d'assurer un appui pour la poussée d'un moteur, fixé sur ledit tableau de renfort rigide et chargé de mouvoir ledit bateau.

De préférence, ledit tableau de renfort rigide comporte un rebord périphérique enveloppant au moins partiellement le contour périphérique de ladite poupe en position déployée, de sorte que non seulement ledit tableau de renfort protège complètement ledit panneau de poupe, mais que de plus il prend appui sur toutes les parties longitudinalement rigides du bateau (telles que des longerons). Il peut ainsi transmettre intégralement au bateau la poussée du moteur.

Dans un mode de réalisation avantageux, la poupe comporte au moins un réceptacle pour recevoir et maintenir longitudinalement une partie de la périphérie dudit tableau de renfort rigide, ce réceptacle étant de préférence solidaire de la partie inférieure de la poupe.

Afin de solidariser ledit tableau de renfort rigide de la poupe du bateau, ce tableau peut comporter des premiers moyens pour le solidariser de la partie supérieure médiane dudit panneau de poupe en position déployée et des seconds moyens pour le solidariser de la partie supérieure arrière des flancs de ladite coque en position déployée.

Eventuellement, pour accroître encore la rigidité de la poupe du bateau pliant et former un siège approprié à un moteur hors-bord, on peut prévoir une traverse de rigidification susceptible d'être rapportée, depuis l'intérieur de la coque, sur le panneau de poupe déployé et d'être fixée audit tableau de renfort rigide. Cette traverse peut avantageusement être fixée audit tableau de renfort rigide par l'intermédiaire desdits premiers moyens de solidarisation.

Dans un mode particulier de réalisation, dans lequel ledit panneau de poupe est solidarisé du fond et des flancs de ladite coque par un bourrelet périphérique, saillant vers l'arrière du bateau, ledit réceptacle est monté sur la face supérieure de la partie dudit bourrelet correspondant audit fond de la coque et ledit rebord périphérique du tableau de renfort rigide enveloppe les parties dudit bourrelet correspondant auxdits flancs latéraux de la coque.

De préférence, ledit tableau de renfort rigide peut être une pièce monolithique de matière synthétique, incorporant par exemple des inserts formant en partie lesdits premiers et seconds moyens de solidarisation.

Les figures du dessin annexé feront bien comprendre comment l'invention peut être réalisée. Sur ces figures, des références identiques désignent des éléments semblables.
La figure 1 est une vue en perspective partielle, de l'arrière, de la poupe d'un bateau à coque pliante conforme à la présente invention.
La figure 2 est une vue en élévation, de l'extérieur, du panneau de poupe conforme à la figure 1.
La figure 3 est une vue de face du tableau de renfort rigide pour le panneau de poupe des figures 1 et 2.
La figure 4 est une vue partielle en perspective, de l'intérieur du bateau, illustrant le montage du tableau de renfort rigide sur la poupe du bateau à coque pliante.
La figure 5 montre une traverse de rigidification supplémentaire pour le panneau de poupe.
La figure 6 est une vue en perspective partielle, depuis l'intérieur du bateau, de la poupe de celui-ci, après fixation définitive du tableau de renfort rigide et de la traverse de rigidification.
La figure 7 est une vue en perspective partielle, de trois-quarts arrière et de l'extérieur du bateau, de la poupe du bateau pliant après fixation dudit tableau de renfort rigide et de ladite traverse de rigidification.

La poupe P de bateau à coque pliante représentée partiellement en perspective sur les figures 1, 4, 6 et 7 comporte un fond 1, des flancs latéraux 2 et 3 et un panneau de poupe transversal pliant 4.

Comme on peut le voir, le fond 1 est composé de deux parties 1A et 1B assemblées et pliables le long d'une ligne longitudinale d'assemblage et de pliage 1C, tandis que les flancs latéraux 2 et 3 sont assemblés audit fond 1 le long de lignes longitudinales d'assemblage et de pliage 2A et 3A. Ce panneau de poupe transversal pliant 4 comporte une pluralité de lignes de pliage 4A, 4B, 4C, 4D et 4E.

De plus, les éléments 1 à 4 sont assemblés les uns aux autres par l'intermédiaire d'un bourrelet périphérique 5, saillant vers l'arrière du bateau.

Les lignes d'assemblage et de pliage 1C, 2A et 3A forment également des bourrelets, disposés longitudinalement par rapport au bateau.

Ces bourrelets, ainsi que les plats-bords des flancs latéraux 2 et 3, sont protégés et rigidifiés par des profilés longitudinaux 6.

Sur la face supérieure de la partie inférieure du bourrelet 5 correspondant au fond 1 du bateau, sont montés deux profilés 7, par exemple en aluminium, comportant une gorge 7A transversale au bateau et ouverte vers le haut.

Comme le montre la figure 3, il est prévu conformément à l'invention un tableau de renfort rigide 8, par exemple constitué d'une pièce de matière synthétique (thermoformée ou moulée), destiné à rigidifier le panneau pliant 4 en position déployée.

Le tableau de renfort rigide 8 comporte un rebord périphérique 8A, interrompu en 8B, aux coins de sa partie inférieure. De plus, à sa partie supérieure, le tableau de renfort 8 comporte des vis 9, en position médiane, et des pattes de fixation latérales 10, réalisées par exemple sous forme d'inserts lors de la fabrication dudit tableau de renfort 8.

Ainsi, lorsque le bateau à coque pliante est déployé, ledit tableau de renfort rigide 8 peut être mis en place de façon que la partie inférieure de son rebord 8A soit introduite dans les gorges 7A des profilés 7 et que ledit tableau vienne recouvrir par l'extérieur le panneau de poupe 4. Au niveau des lignes de pliage 2A et 3A, le bourrelet 5 peut passer dans les interruptions 8B du rebord 8A et ledit rebord 8A peut venir s'appliquer sur les faces extérieures des flancs 2 et 3 (voir la figure 4).

Dans le panneau de poupe 4 sont prévus des trous 11 en correspondance avec les vis 9. De plus, dans les flancs latéraux 2 et 3, sont prévus des trous 12 avec lesquels peuvent être amenés en coïncidence des trous 13 prévus dans les pattes 10.

Ainsi, lorsque les vis 9 ont été introduites dans les trous 11 et que les trous 12 et 13 sont en coïncidence, le tableau de renfort rigide 8 recouvre totalement par l'extérieur le panneau 4 en position déployée et le tableau de renfort et la poupe du bateau peuvent être solidarisés l'un de l'autre grâce à des écrous 14 susceptibles de venir se visser sur les vis 9 et à des vis à écrous 15, 16 traversant les trous en coïncidence 12, 13 (voir les figures 6 et 7).

Eventuellement, pour renforcer encore la rigidité du panneau de poupe et faciliter la fixation d'un moteur hors-bord, il est possible de prévoir une traverse de rigidification 17 (figure 5) pourvue de trous 18 susceptibles d'être traversés par les vis 9 et d'être solidarisés du tableau de renfort et du panneau de poupe par la coopération des vis 9 et des écrous 14.

## Revendications

1. Bateau à coque pliante comportant un panneau de poupe transversal pliant (4) et caractérisé en ce que un tableau de renfort rigide (8), de forme sensiblement semblable à celle dudit panneau de poupe (4) en position déployée est prevu, ledit tableau de renfort rigide (8) est susceptible d'être rapporté, depuis l'extérieur de ladite coque, sur ledit panneau de poupe (4) déployé de manière à le recouvrir totalement du côté extérieur et d'être fixé de façon amovible audit panneau de poupe (4) déployé, afin de le protéger et d'assurer un appui pour la poussée d'un moteur, fixé sur ledit tableau de renfort rigide et chargé de mouvoir ledit bateau.

2. Bateau selon la revendication 1,
caractérisé en ce que ledit tableau de renfort rigide (8) comporte un rebord périphérique (8A) enveloppant au moins partiellement le contour périphérique de ladite poupe (P) en position déployée.

3. Bateau selon l'une des revendications 1 ou 2,
caractérisé en ce que ladite poupe comporte au moins un réceptacle (7A) pour recevoir et maintenir longitudinalement une partie de la périphérie (8A) dudit tableau de renfort rigide (8).

4. Bateau selon la revendication 3,
caractérisé en ce que ledit réceptacle (7A) est solidaire de la partie inférieure de la poupe.

5. Bateau selon la revendication 4,
caractérisé en ce que ledit tableau de renfort rigide (8) comporte des premiers moyens (9) pour le solidariser de la partie supérieure médiane dudit panneau de poupe (8) en position déployée.

6. Bateau selon la revendication 4,
caractérisé en ce que ledit tableau de renfort rigide (8) comporte des seconds moyens (10) pour le solidariser de la partie supérieure arrière des flancs (2, 3) de ladite coque en position déployée.

7. Bateau selon l'une quelconque des revendications 1 à 6,
caractérisé en ce qu'il comporte une traverse de rigidification (17) susceptible d'être rapportée, depuis l'intérieur de la coque, sur le panneau de poupe déployé (4) et d'être fixée audit tableau de renfort rigide (8).

8. Bateau selon les revendications 5 et 7,
caractérisé en ce que ladite traverse de rigidification (17) est fixée audit tableau de renfort rigide (8) par l'intermédiaire desdits premiers moyens de solidarisation (9).

9. Bateau selon l'une quelconque des revendications 2 à 8,
dans lequel ledit panneau de poupe (4) est solidarisé du fond et des flancs de ladite coque par un bourrelet périphérique (5), saillant vers l'arrière du bateau, caractérisé en ce que ledit réceptacle (7A) est monté sur la face supérieure de la partie inférieure dudit bourrelet correspondant audit fond (1) de la coque et en ce que ledit rebord périphérique (8A) du tableau de renfort (8) enveloppe les parties dudit bourrelet correspondant auxdits flancs latéraux (2, 3) de la coque.

10. Bateau selon l'une quelconque des revendications 1 à 9,
caractérisé en ce que ledit tableau de renfort rigide (8) est une pièce monolithique de matière synthétique.

## Claims

1. Folding-hull boat comprising a transverse folding stern panel (4) and characterized in that a rigid reinforcing board (8), of a shape basically similar to that of the said stern panel (4) in the unfolded position, is provided, the said rigid reinforcing board (8) can be attached, from the outside of the said hull, to the said unfolded stern panel (4) in such a way as to cover it completely from the outside and can be fixed removably to the said unfolded stern panel (4), in order to protect it and provide a reaction to the thrust of a motor fixed to the said rigid reinforcing board in order to propel the said boat.

2. Boat according to Claim 1, characterized in that the said rigid reinforcing board (8) comprises a peripheral flange (8A) which at least partly encloses the peripheral outline of the said stern (P) in the unfolded position.

3. Boat according to either of Claims 1 and 2, characterized in that the said stern comprises at least one seat (7A) for housing and maintaining in its lengthwise position part of the periphery (8A) of the said rigid reinforcing board (8).

4. Boat according to Claim 3, characterized in that the said seat (7A) is fastened to the lower part of the stern.

5. Boat according to Claim 4, characterized in that the said rigid reinforcing board (8) comprises first means (9) for fastening it to the middle upper part of the said stern panel (8) in the unfolded position.

6. Boat according to Claim 4, characterized in that the said rigid reinforcing board (8) comprises second means (10) for fastening it to the rear upper part of the sides (2, 3) of the said hull in the unfolded position.

7. Boat according to any one of Claims 1 to 6, characterized in that it comprises a stiffening crossmember (17) that can be attached, from the inside of the hull, to the unfolded stern panel (4) and be fixed to the said rigid reinforcing board (8).

8. Boat according to Claims 5 and 7, characterized in that the said stiffening crossmember (17) is fixed to the said rigid reinforcing board (8) by means of the said first fastening means (9).

9. Boat according to any one of Claims 2 to 8, in which the said stern panel (4) is fastened to the base and sides of the said hull by a peripheral lip (5) that projects out behind the boat, characterized in that the said seat (7A) is mounted on the upper face of the lower part of the said lip corresponding to the said base (1) of the hull and in that the said peripheral flange (8A) of the reinforcing board (8) encloses the parts of the said lip corresponding to the said lateral sides (2, 3) of the hull.

10. Boat according to any one of Claims 1 to 9, characterized in that the said rigid reinforcing board (8) is a monolithic piece of synthetic material.

## Patentansprüche

1. Schiff mit einem faltbarem Heck mit einem transversalen faltbaren Heckspiegel 4), dadurch gekennzeichnet, daß eine starre Verstärkungsplatte (8) fast gleicher Form wie der entfaltete Heckspiegel (4) vorgesehen ist, wobei die starre Verstärkungsplatte (8) gegen das Äußere des Hecks auf dem entfalteten Heckspiegel (4) so eingesetzt werden kann, daß sie vollständig dessen Außenseite bedeckt und lösbar am entfalteten Heckspiegel (4) befestigt werden kann, um diesen zu schützen und ein Widerlager für den Rückstoß eines an der starren Verstärkungsplatte befestigten Motors für die Bewegung des Schiffes zu bieten.

2. Schiff nach Anspruch 1, dadurch gekennzeichnet, daß die starre Verstärkungsplatte (8) einen Umfangsrand (8A) aufweist, der mindestens teilweise die Umfangskontur des entfalteten Hecks (P) umschließt.

3. Schiff nach einem der Ansprüche 1 oder 2, dadurch gekennzeichnet, daß das Heck mindestens eine Aufnahme (7A) zur Aufnahme und longitulinalem Beinhalten eines Teils des Randes (8A) der starren Verstärkungsplatte (8) aufweist.

4. Schiff nach Anspruch 3, dadurch gekennzeichnet, daß die Aufnahme (7A) einstückig mit dem Unterteil des Hecks ist.

5. Schiff nach Anspruch 4, dadurch gekennzeichnet, daß die starre Verstärkungsplatte (8) erste Mittel (9), um diese am mittleren, oberen Bereich des entfalteten Heckspiegels (8) zu befestigen, umfaßt.

6. Schiff nach Anspruch 4, dadurch gekennzeichnet, daß die starre Verstärkungsplatte (8) zweite Mittel (10), um sie am oberen hinteren Bereich der Seitenwände (2,3) des entfalteten Hecks zu befestigen, aufweist.

7. Schiff nach irgendeinem der Ansprüche 1 6, dadurch gekennzeichnet, daß es eine Verstärkungstraverse (17) aufweist, die gegen das Innere des Hecks auf dem entfalteten Heckspiegel (4) drückt und an der starren Verstärkungsplatte (8) befestigt werden kann.

8. Schiff nach Ansprüchen 5 und 7, dadurch gekennzeichnet, daß die Verstärkungstraverse (17) an der starren Verstärkungsplatte (8) mittels der ersten Befestigungsmittel (9) befestigt ist.

9. Schiff nach irgendeinem der Ansprüche 2 - 8, wobei der Heckspiegel (4) am Boden und den Seitenwänden des Spiegels durch einen Umfangsflansch (5) befestigt ist, der gegen das Hintere des Schiffes gerichtet ist, dadurch gekennzeichnet, daß die Aufnahme (7A) auf der Oberfläche des unteren Abschnitts des Flansches, der dem Boden (1) des Hecks entspricht, vorgesehen ist und der Umfangsrand (8A) der Verstärkungsplatte (8) die Abschnitte des Flansches, die den Seitenwänden (2, 3) des Hecks entsprechen, umgreift.

10. Schiff nach irgendeinem der Ansprüche 1 - 9, dadurch gekennzeichnet, daß die starre Verstärkungsplatte (8) ein einstückiges Kunststoffteil ist.
